# EUROPÄISCHE PATENTSCHRIFT

(11) **EP 2 336 062 B1**
(45) Veröffentlichungstag und Bekanntmachung des Hinweises auf die Patenterteilung: **25.02.2015**
(21) Anmeldenummer: 10015505.0
(22) Anmeldetag: 10.12.2010
(51) Int. Cl.: B65H 35/08, B65H 45/28, B65H 37/04, B65H 39/16, B41G 7/00

(54) **Verfahren und Vorrichtung zur Verarbeitung von aus mehreren Papierlagen bestehenden Druckprodukten.**
Method and device for processing printed products composed of multiple paper layers.
Procédé et dispositif pour le traitement de produits d'impression constitués de plusieurs couches de papier.

(30) Priorität: 16.12.2009 DE 102009054766
(43) Veröffentlichungstag der Anmeldung: 22.06.2011
(73) Patentinhaber: manroland web systems GmbH, 86153 Augsburg (DE)
(72) Erfinder: Spatz, Urban, 86356 Neusäß (DE); Heuberger, Robert, 86356 Neusäß (DE)

(56) Entgegenhaltungen:
- EP-A2- 0 342 490
- WO-A1-00/10899
- WO-A1-03/074400
- WO-A1-03/074401
- DE-A1- 2 031 541
- DE-A1-102004 011 898
- US-A- 2 115 392
- US-A- 3 107 929

## Beschreibung

Die Erfindung betrifft ein Verfahren und eine Vorrichtung zur Verarbeitung von aus mehreren Papierlagen bestehenden Druckprodukten gemäß den Merkmalen der Patentansprüche 1 und 4.

Druckprodukte, die nur einen Längsfalz, aber keinen Querfalz aufweisen sind allgemein bekannt. Diese werden nach dem Bedrucken einer Papierbahn in einer Rollendruckmaschine über einen Falztrichter geführt, dort mit dem Längsfalz versehen, und danach durch einen Schneidmesserzylinder vom so entstandenen Falzstrang abgetrennt, d.h. vereinzelt. Da diese Druckprodukte an der so entstandenen vorlaufenden Schnittkante offen sind, kann es zu einem Auffächern einzelner Seiten kommen. Dies kann insbesondere beim Weitertransport der Druckprodukte zu Einrissen, Eckenbildung - d.h. umgeknickte Seiten - oder anderen Beschädigungen führen.

Das Dokument EP 0 342 490 A offenbart ein Verfahren gemäß dem Oberbegriff des Anspruchs 1 sowie ein Trichterfalzwerk gemäß dem Oberbegriff des Anspruchs 4.

Aus WO 03/074400 A1 und WO 00/10899 sind Falzzylinder bekannt, Druckprodukte mittels Punkturnadeln an der Mantelfläche des Zylinders fixieren.

Hiervon ausgehend ist es die Aufgabe der Erfindung ein Verfahren und eine Vorrichtung zu schaffen, durch welche Beschädigungen an Druckprodukten, aufgrund von Auffächern einzelner Seiten, verhindert werden.

Diese Aufgabe wird erfindungsgemäß durch die Merkmale der Patentansprüche 1 und 4 gelöst.

Durch die erfindungsgemäße formschlüssige Verbindung der Papierlagen eines Druckprodukts im Bereich einer offenen, d.h. ungefalzten Kante, kann dieses mit dieser Produktkante nach vorn bewegt werden, ohne dass es zum Auffächern einzelner Seiten kommt. Insbesondere beim Weitertransport der Druckprodukte zu weiteren Verarbeitungsstationen werden vorteilhaft Einrisse, Eckenbildung oder andere Beschädigungen verhindert.

Besonders vorteilhaft ist die Erfindung bei Falzwerken, welche nur einen Längsfalz an die Druckprodukte anbringen und wo die Druckprodukte mit ihrer offenen, d.h. ungefalzten Seite, nach vorn gerichtet weiterbewegt werden.

Weitere Merkmale und Vorteile ergeben sich aus den Unteransprüchen in Verbindung mit der Beschreibung.

Die Erfindung wird nachfolgend anhand der zugehörigen schematischen Zeichnungen näher erläutert. Die
- Fig. 1: zeigt ein beispielhaftes Trichterfalzwerk mit einer erfindungsgemäßen Vorrichtung,
- Fig. 1 a, b, c: zeigen beispielhafte Druckprodukte, die mit einem Falzwerk gem. Fig. 1 herstellbar sind,
- Fig. 2: stellt einen vergrößerten Ausschnitt der Schneidgruppe aus Fig. 1 dar und
- Fig. 3: zeigt ein Perforiermesser in Vorder- und Seitenansicht.

In Figur 1 ist ein beispielhaftes Trichterfalzwerk mit einem Falztrichter 10 dargestellt, über den eine - von einer Druckmaschine bedruckte - Papierbahn 9 geführt wird und mit einem Längsfalz 8 (siehe Figur 1a, b) versehen wird. Die Papierbahn 9 kann dabei eine einzelne (Teil-)Bahn sein, die nach dem Längsfalzen und Vereinzeln zu einem Produkt gemäß Fig. 1a führt oder es können mehrere übereinanderliegende (Teil-)Bahnen sein, die nach dem Längsfalzen und Vereinzeln zu einem Produkt gemäß Fig. 1b führen, wo mehrere Falzbögen ineinander liegen. Ebenso ist es denkbar, dass die einzelne oder die mehreren (Teil-)Bahnen in der Falzebene längsgeschnitten werden und durch das Führen über den Falztrichter übereinandergelegt werden. Dadurch entsteht ein Produkt wie es in Fig. 1c dargestellt ist, d.h. einzelne lose Blätter liegen übereinander.

Die längsgefalzte Papierbahn 9 wird nach dem Falztrichter 10 über Zug- und / oder Leitwalzengruppen zu einer Schneideinheit 11 geführt, wo einzelne Druckprodukte gemäß Fig. 1a, b oder c abgetrennt werden. Über eine erste Bandleitung 12 werden diese Druckprodukte zu einer sogenannten Splittingeinrichtung 13 befördert, welche die aufeinanderfolgenden Druckprodukte abwechselnd einer rechten Bandleitung 14 und linken Bandleitung 15 zuführt. Der gesamte Produktstrom wird dadurch in zwei Teilströme aufgeteilt. Die linke Bandleitung 15 führt zu einem ersten Schaufelrad 16, welches die Druckprodukte auf einer ersten Produktauslage 19 auslegt und die rechte Bandleitung 14 führt zu einem weiteren Schaufelrad 17, welches die die Druckprodukte auf einer weiteren Produktauslage 18 auslegt.

In Figur 2 ist die Schneideinheit 11 aus Figur 1 vergrößert dargestellt. Auf der rechten Seite ist ein Schneidzylinder 21 ersichtlich, an dem ein Schneidmesser 23 angeordnet ist und zum Abtrennen einzelner Druckprodukte 7 von der Papierbahn 9 dient. Direkt an dieses Schneidmesser 23 anschließend ist ein Perforiermesser 24 vorgesehen. Das Schneidmesser 23 und das Perforiermesser 24 wirken mit einer Schneidleiste 22 zusammen, die an einem dem Schneidzylinder 21 gegenüberliegenden Gegenschneidzylinder 20 angeordnet ist. Die an den Zylindern 20, 21 eingezeichneten Pfeile geben die Drehrichtung der Schneideinheit 11 an.

Beim Abtrennen eines Druckprodukts 7 durchdringt das Schneidmesser 23 die Papierbahn 9 über ihre gesamte Breite und taucht in die - vorzugsweise aus einem Schneidgummi bestehende - Scheidleiste 22 ein. Entsprechend seiner Anordnung auf der ― in Drehrichtung des Schneidzylinders 21 gesehen - nachlaufenden Seite des Schneidmessers 23, durchdringt das Perforiermesser 24 die Papierbahn 9 zeitlich geringfügig später, jedoch nur punktuell mit seinen Perforierspitzen 25 (Fig. 3).

In Figur 3 ist ein beispielhaftes Perforiermesser 24 dargestellt, das mit vorstehenden - mit Abstand zueinander angeordneten - Perforierspitzen 25 versehen ist. Durch das Perforieren, d. h. das punktuelle Durchdringen aller Papierlagen des Druckprodukts, werden diese formschlüssig miteinander verbunden.

Am Ende der Papierbahn 9 und am abgetrennten Druckprodukt 7 ist schematisch eingezeichnet (Fig. 2) wie die einzelnen Papierlagen durch das Perforiermesser 24 punktuell aus der Ebene der Papierbahn herausgedrückt werden und damit eine Verbindung zwischen den Papierlagen herstellen.

Die miteinander perforierten Papierlagen lassen sich leicht auseinanderziehen, d.h. die Verbindung ist lösbar. Ebenso kann der Bereich mit der Perforation am Ende der Verarbeitung der Druckprodukte 7 durch einen Beschnitt entfernt werden.

Da die nachlaufende Seite des Schneidmessers 23 an der das Perforiermesser 24 angeordnet ist, beim Abtrennen eines Druckprodukts 7 die vorlaufende Kante des nachfolgenden Druckproduktes erzeugt, werden die einzelnen Papierlagen der Druckprodukte 7 jeweils an ihrer vorlaufenden Kante miteinander verbunden.

Die Perforierspitzen 25 werden vorzugsweise mit einer Schräge 26 versehen, die aus der Schnittdarstellung A-A ersichtlich ist. Das Perforiermesser 24 wird vorzugsweise so neben dem Schneidmesser angeordnet, dass die Schräge 26 zum Schneidmesser 23 hin gerichtet ist. Dadurch wird vorteilhaft verhindert, dass sich das Druckprodukt nach dem Schneiden und Perforieren am Perforiermesser 24 einhakt und beschädigt wird.

Die Anzahl der Perforationsspitzen 25 und der Abstand der Perforierspitzen 25 zueinander wird danach ausgewählt wie stark die Verbindung sein soll. Je mehr und/oder je enger die Perforierspitzen 25 nebeneinander angeordnet sind, umso größer ist die Festigkeit der Verbindung.

Ebenso kann durch die Anordnung der Perforierspitzen 25 der Ort der Verbindung festgelegt werden, z.B. nahe einer weiteren offenen Kante des Druckprodukts 7.

Der Schneidzylinder 21 und der Gegenschneidzylinder 20 der in Figur 1 und 2 gezeigten Schneideinheit 11 sind an ihrem Umfang vorzugsweise jeweils mit zwei Schneidleisten bzw. Perforationsmessern sowie Gegenschneidleisten versehen. Es ist jedoch - abhängig von der Abschnittslänge der Druckprodukte - auch denkbar drei oder mehr Systeme am Umfang vorzusehen.

Der wesentliche Kern der Erfindung ist darin zu sehen, alle Papierlagen eines Druckprodukts an einer offenen Seite, d.h. an einer ungefalzten Kante, lösbar miteinander zu verbinden. Dadurch kann in vorteilhafter Weise verhindert werden, dass die einzelnen Seiten auffächern und beschädigt werden, wenn das Druckprodukt mit dieser Kante nach vorn bewegt wird.

Zu diesem Zweck können neben dem am eingangs beschriebenen Ausführungsbeispiel vorgesehen Perforiermesser auch alternativ Punkturnadeln ― wie sie allgemein aus Falzwerken bekannt sind - angeordnet werden, welche die Papierlagen des Druckprodukts punktuell durchstechen und damit formschlüssig verbinden.

Weiterhin ist es auch denkbar, das Perforieren bzw. Nadeln und das Abtrennen der einzelnen Druckprodukte von der Papierbahn in getrennten Arbeitsgängen durchzuführen. Dazu kann im Ausführungsbeispiel gemäß Figur 1 im Bereich zwischen dem Falztrichter 10 und der Schneideinheit 11, die in diesem Fall nur mit Schneidmessern bestückt ist, ein Perforierzylinderpaar angeordnet werden.

Weiterhin kann es auch vorteilhaft sein, mit geringem Abstand zur Produktkante/Schnittkante zu perforieren bzw. zu nadeln, um eine Schnipselbildung zu vermindern. Hierzu könnte zwischen dem Schneidmesser 23 und dem Perforiermesser 24 des Ausführungsbeispiels nach Figuren 1-3, ein Distanzstück zwischen gelegt werden. Sofern das Perforieren in einem getrennten Arbeitsschritt erfolgt, muss die Perforiereinheit der Schneideinheit lediglich nacheilen.

Alternativ zum Perforieren oder Nadeln - also Durchdringen der Papierlagen - ist es auch möglich an der Kante des Druckprodukts eine Prägung an den Papierlagen vorzunehmen. Durch das damit verbundene Aufpressen einer Kontur entstehen durch Materialverdrängung reliefähnliche, erhabene Stellen bzw. Vertiefungen, durch welche die einzelnen Papierlagen miteinander verbunden werden.

Hierzu können beispielsweise an der nachlaufenden Seite des Schneidmessers Noppen, d.h. Erhebungen, welche die Papierlagen beim Schneidvorgang punktuell verformen, vorgesehen werden.

### Bezugszeichenliste

- 7: Druckprodukt
- 8: Längsfalz
- 9: Papierbahn
- 10: Falztrichter
- 11: Schneideinheit
- 12: Bandleitung
- 13: Splittingeinrichtung
- 14: Bandleitung
- 15: Bandleitung
- 16: Schaufelrad
- 17: Schaufelrad
- 18: Produktauslage
- 19: Produktauslage
- 20: Gegenschneidzylinder
- 21: Schneidzylinder
- 22: Schneidleiste
- 23: Schneidmesser
- 24: Perforiermesser
- 25: Perforierspitze
- 26: Schräge

## Patentansprüche

1. Verfahren zur Verarbeitung von - aus mehreren Papierlagen bestehenden - Druckprodukten (7), die nach dem Abtrennen von einer Papierbahn (9) in einer Bandleitung (12, 14, 15) in Richtung einer vorlaufenden offenen Kante bewegt werden, **dadurch gekennzeichnet, dass** die Papierlagen im Bereich der vorlaufenden Kante lösbar miteinander verbunden werden.

2. Verfahren nach Anspruch 1, **dadurch gekennzeichnet, dass** die Papierlagen durch eine Perforation, durch punktuelles Durchstechen der Papierlagen mit Nadeln oder durch eine Prägung miteinander verbunden werden.

3. Verfahren nach einem der vorangehenden Ansprüche, **dadurch gekennzeichnet, dass** das Verbinden der Papierlagen zusammen mit dem Abtrennen der Druckprodukte (7) von einer Papierbahn erfolgt.

4. Trichterfalzwerk mit einem Falztrichter (10), einer Schneideinheit (11) sowie mit Bandleitungen (12, 14, 15) zum Befördern einzelner, von einer Papierbahn (9) abgetrennten Druckprodukten (7), **gekennzeichnet durch** eine Vorrichtung zum lösbaren Verbinden mehrerer Papierlagen des Druckprodukts (7), wobei eine Einrichtung zum Perforieren oder punktuellen Durchstechen oder zum Prägen der Lagen vorgesehen ist, welche so angeordnet ist, dass sie im Bereich einer vorlaufenden Kante des Druckprodukts (7) wirkt.

5. Trichterfalzwerk nach Anspruch 4, **dadurch gekennzeichnet, dass** als Einrichtung zum Perforieren ein Perforierzylinder, der mit einer Gegenschneidleiste zusammenwirkt, vorgesehen ist, dem eine mehrlagige Papierbahn (9) oder ein längsgefalzter Papierstrang (9) zuführbar ist und diesem in Bewegungsrichtung des Papierstrangs (9) bzw. der Papierbahn (9) nachgelagert ein Schneidmesserzylinder (21), der mit einer weiteren Gegenschneidleiste zusammenwirkt, vorgesehen ist und die Druckprodukte (7) vom Papierstrang (9) bzw. der Papierbahn (9) abtrennt.

6. Trichterfalzwerk nach Anspruch 4, **dadurch gekennzeichnet, dass** ein Schneidmesserzylinder (21) mit mindestens einem Schneidmesser (23) vorgesehen ist, das jeweils mit einer Gegenschneidleiste (22) zusammenwirkt, wobei an jedem Schneidmesser (23) an der nachlaufenden Seite zusätzlich ein Perforiermesser (24) angeordnet ist:

7. Trichterfalzwerk nach Anspruch 6, **dadurch gekennzeichnet, dass** die Perforierspitzen (25) des Perforiermessers (24) einseitig angeschrägt sind und diese Schrägen (26) zum Schneidmesser (23) gerichtet sind.

8. Trichterfalzwerk nach Anspruch 4, **dadurch gekennzeichnet, dass** ein Schneidmesserzylinder (21) mit mindestens einem Schneidmesser (23) vorgesehen ist, das jeweils mit einer Gegenschneidleiste (22) zusammenwirkt, wobei an jedem Schneidmesser (23) an der nachlaufenden Seite zusätzlich Erhebungen, welche die Papierlagen beim Schneidvorgang punktuell verformen, vorgesehen sind. Trichterfalzwerk

## Claims

1. A method for processing print products (7) consisting of multiple paper layers, which following the cutting-off from a paper web (9) in a belt line (12, 14, 15) are moved in the direction of a leading open edge, **characterized in that** the paper layers are releasably connected to one another in the region of the leading edge.

2. The method according to Claim 1, **characterized in that** the paper layers are connected to one another through a perforation, through punctiform piercing of the paper layers with pins or through embossing.

3. The method according to any one of the preceding claims, **characterized in that** connecting the paper layers is effected together with the cutting offing of the print products (7) from a paper web.

4. A former folder having a former (10), a cutting unit (11) and having belt lines (12, 14, 15) for conveying individual print products (7) cut off from a paper web (9), **characterized by** a device for releasably connecting multiple paper layers of the print product (7), wherein a device for perforating or punctiform piercing or for embossing the layers is provided, which is arranged so that it acts in the region of a leading edge of the print product (7).

5. The former folder according to Claim 4, **characterized in that** as device for perforating a perforating cylinder, which interacts with an opposite cutting bar, is provided, which can be supplied with a multilayer paper web (9) or a longitudinally folded paper ribbon (9) and, located downstream of the same in movement direction of the paper ribbon (9) or the paper web (9) a cutting knife cylinder (21), which interacts with a further opposite cutting bar, is provided and cuts off the print products (7) from the paper ribbon (9) or the paper web (9).

6. The former folder according to Claim 4, **characterized in that** a cutting knife cylinder (21) with at least one cutting knife (23) is provided, which in each case interacts with an opposite cutting bar (22), wherein on each cutting knife (23) on the trailing side a perforating knife (24) is additionally arranged.

7. The former folder according to Claim 6, **characterized in that** the perforating tips (25) of the perforating knife (24) are bevelled on one side and these bevels (26) are directed towards the cutting knife (23).

8. The former folder according to Claim 4, **characterized in that** a cutting knife cylinder (21) with at least one cutting knife (23) is provided, which in each case interacts with an opposite cutting bar (22), wherein on each cutting knife (23) on the trailing side additional elevations which punctiformly deform the paper layers during the cutting operation are provided.

## Revendications

1. Procédé de traitement de produits d'impression (7) - composés de plusieurs couches de papier - qui sont déplacés après séparation d'une bande de papier (9) dans un conduit de bande (12, 14, 15) en direction d'un bord meneur ouvert, **caractérisé en ce que** les couches de papier sont reliées entre elles de manière dissociable au niveau du bord meneur.

2. Procédé selon la revendication 1, **caractérisé en ce que** les couches de papier sont reliées entre elles par une perforation, par perçage ponctuel des couches de papier à l'aide d'aiguilles ou par un gaufrage.

3. Procédé selon une des revendications précédentes, **caractérisé en ce que** la liaison des couches de papier entre elles se fait avec la séparation des produits d'impression (7) d'une bande de papier.

4. Plieuse à entonnoir comportant un entonnoir de pliage (10), une unité de coupe (11) ainsi que des conduits de bande (12, 14, 15) pour transporter des produits d'impression (7) individuels séparés d'une bande de papier (9), **caractérisée par** un dispositif de liaison dissociable de plusieurs couches de papier du produit d'impression (7), dans lequel il est prévu un dispositif de perforation ou de perçage ponctuel ou de gaufrage des couches qui est disposé de manière à agir au niveau d'un bord meneur du produit d'impression (7).

5. Plieuse à entonnoir selon la revendication 4, **caractérisée en ce qu'**il est prévu comme dispositif de perforation un cylindre de perforation qui coopère avec une baguette de contre-coupe et vers lequel une bande de papier à plusieurs couches (9) ou un cordon de papier plié en longueur (9) peut être acheminé et qu'il est prévu, en aval de celui-ci, dans le sens de mouvement du cordon de papier (9) ou de la bande de papier (9), un cylindre à lame de coupe (21) qui coopère avec une autre baguette de contre-coupe et qui sépare les produits d'impression (7) du cordon de papier (9) ou de la bande de papier (9).

6. Plieuse à entonnoir selon la revendication 4, **caractérisée en ce qu'**il est prévu un cylindre à lame de coupe (21) comportant au moins une lame de coupe (23) qui coopère respectivement avec une baguette de contre-coupe (22), une lame de perforation (24) étant disposée en plus sur chaque lame de coupe (23) du côté suiveur.

7. Plieuse à entonnoir selon la revendication 6, **caractérisée en ce que** les pointes de perforation (25) de la lame de perforation (24) sont biseautées unilatéralement et que ces biseaux (26) sont orientés en direction de la lame de coupe (23).

8. Plieuse à entonnoir selon la revendication 4, caractérisée qu'il est prévu un cylindre à lame de coupe (21) comportant au moins une lame de coupe (23) qui coopère respectivement avec une baguette de contre-coupe (22), des proéminences qui déforment ponctuellement les couches de papier lors de l'opération de coupe étant disposées en plus sur chaque lame de coupe (23) du côté suiveur.
